# EUROPÄISCHE PATENTSCHRIFT

(11) **EP 1 275 793 B1**
(45) Veröffentlichungstag und Bekanntmachung des Hinweises auf die Patenterteilung: **07.09.2005**
(21) Anmeldenummer: 01810676.5
(22) Anmeldetag: 09.07.2001
(51) Int. Cl.: E04F 10/10

(54) **Vorrichtung mit verstellbaren Elementen**
Device with adjustable elements
Dispositif avec des éléments régables

(43) Veröffentlichungstag der Anmeldung: 15.01.2003
(73) Patentinhaber: Calatrava Valls, Santiago, Dr., 8008 Zürich (CH)
(72) Erfinder: Calatrava Valls, Santiago, Dr., 8008 Zürich (CH)
(74) Vertreter: Luchs, Willi

(56) Entgegenhaltungen:
- EP-A- 0 275 691
- EP-A- 0 568 495
- EP-A- 0 622 501
- EP-A- 1 098 045
- DE-C- 19 645 802

## Beschreibung

Die Erfindung betrifft eine Vorrichtung mit verstellbaren Elementen gemäss dem Oberbegriff des Anspruches 1.

Als eine solche Vorrichtung, die zur veränderbaren Abdeckung einer Fensterfläche dient, können beispielsweise Sonnenstoren mit verstellbaren Lamellen betrachtet werden, wie sie in den verschiedensten Ausführungen zum Beispiel aus der DE-C-196 45 802 bekannt sind. Weiterhin sind aus der EP-A 0 622 501 und der EP-A-1 098 045 Schwenkbare Paneele zur Verkleidung einer Tassade bekannt.

Der vorliegenden Erfindung liegt die Aufgabe zugrunde, mit einfachen Mitteln eine veränderbare, plastische Ausgestaltung einer Wand oder eine veränderbare Abdeckung einer Fläche zu realisieren, die an sich als ein Kunstwerk betrachtet und sowohl im Exterieur als auch im Interieur verwendet werden kann, die jedoch durchaus auch ein praktisches Nutzen habcn kann.

Die Aufgabe ist erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Dadurch, dass eine Anzahl von zusammen- und auseinanderklappbaren, gelenkig miteinander verbundenen Platten-Paaren einer verstellbaren, zwei Gruppen von jeweils parallelen Tragschienen umfassenden Tragschienenanordnung zugeordnet ist, derart, dass die Platten jedes Paares jeweils mit einer Plattenseite an zwei sich kreuzenden, miteinander gelenkig verbundenen und einen veränderbaren Winkel einschliessenden Tragschienen angelenkt sind, wird eine kunstvolle, veränderbare plastische Ausgestaltung einer Wand realisiert, bei der verschiedene Lichteffekte durch eine geeignete Einstellung der Platten erreicht werden oder eine veränderbare Abdeckung einer Fläche erfolgt. Auch können beispielsweise die verstellbaren Platten in Solartechnik Anwendung finden.

Ein Ausführungsbeispiel der erfindungsgemässen Vorrichtung ist in der Zeichnung dargestellt und im folgenden näher beschrieben. Es zeigen rein schematisch:
- Fig. 1: eine Tragschienenanordnung zur Befestigung von verstellbaren Elementen in schematischer Frontansicht;
- Fig. 2: die Tragschienenanordnung nach Fig. 1 mit den verstellbaren Elementen in schematischer Seitenansicht; und
- Fig. 3: in schematischer Seitenansicht die Tragschienenanordnung nach Fig. 1 an einer unter einem Winkel zur vertikalen Ebene geneigten Grundplatte angebracht.

Fig.1 zeigt eine Tragschienenanordnung 1, die aus zwei Gruppen von jeweils parallelen, im gleichen Abstand voneinander angeordneten Tragschienen 2a-2g und 3a-3g besteht. Die Tragschienen 2a-2g einer Gruppe schliessen mit den Tragschienen 3a-3g der anderen Gruppe einen Winkel α ein. Durch je zwei und zwei parallele, benachbarte Tragschienen, z.B. die Tragschienen 2a, 2b und 3c, 3d, wird jeweils ein Parallelogramm-Rahmen R gebildet, dessen eine, den Winkel α halbierende Diagonale in einer vertikalen Ebene verläuft. Beim dargestellten Ausführungsbeispiel sind eine Anzahl solche Rahmen R vorhanden, die ein paar horizontale Reihen bilden, wobei von unten nach oben abwechselnd mehrere Rahmen R in einer horizontalen Reihe angeordnet sind, und die oberste horizontale Reihe vier Rahmen R umfasst.

Die sich kreuzenden Tragschienen sind jeweils gelenkig miteinander verbunden. Die Gelenkachsen sind in Fig. 1 mit A bezeichnet. Der Winkel α, den die Tragschienen 2a-2g einer Gruppe mit den Tragschienen 3a-3g der anderen Gruppe einschliessen, kann durch eine weiter unten beschriebene Verstellung der Tragschienenanordnung 1 in gewünschter Weise eingestellt werden und theoretisch zwischen 0° und 45°betragen, d.h. die Tragschienen 2a-2g und 3a-3g können in extremen Stellungen aneinander in eine im wesentlichen parallele, vertikale Position gedrückt werden oder rechteckige Parallelogramm-Rahmen bilden. In Wirklichkeit ist für die Schienenverstellung vorzugsweise ein Winkelbereich von 5° bis 35° vorgesehen.

An den den Winkel α einschliessenden, unteren Tragschienenabschnitten U1, U2 jedes Parallelogramm-Rahmens R ist je eine Platte P1, P2 jeweils mit ihrer unteren Seite 5 bzw. 6 angelenkt, beispielsweise in der Art eines Scharniers. Die beiden im wesentlichen dreieckförmigen Platten P1, P2 sind ferner gelenkig miteinander verbunden (wiederum beispielsweise in der Art eines Scharniers). Die gemeinsame Gelenkachse ist in der Zeichnung mit 7 bezeichnet. Beim Verstellen der Tragschienenanordnung 1 werden die beiden Platten P1, P2 jedes Platten-Paares um die jeweilige Gelenkachse 7 zusammen- oder auseinandergeklappt, wobei die Gelenkachse 7 in jeder Stellung in einer den Winkel α halbierenden, vertikalen Ebene verbleibt. Beim maximalen Winkel α (45°) würden die Gelenkachsen 7 sowie die beiden Platten P1, P2 aller Platten-Paare praktisch in der Tragschienenebene T (Fig. 2, Zeichnungsebene in Fig. 1) liegen. Mit Vorteil weisen die Platten P1, P2 eine derartige Form und Grösse auf, dass sie in dieser Stellung zusammen eine grössere Fläche bilden als der darunterliegende Parallelogramm-Rahmen A. Dabei überlappen die Platten P1, P2 einer horizontalen Reihe jeweils die Platten P1, P2 einer darüberliegenden horizontalen Reihe mit einem oberen Teil ihrer Fläche. In dieser Stellung wäre eine hinter der Tragschienenanordnug vorhandene Fläche vollständig abgedeckt. Zu diesem Zwecke sind die Platten P1, P2 bei ihren stumpfseitigen Spitzen 7' weggeschnitten, damit sie ohne Behinderung geschwenkt werden können.

Beim minimalen Winkel α (0°) wären die Platten P1, P2 vollständig zusammengeklappt und aneinandergedrückt, und die Gelenkachsen 7 würden einen maximalen Winkel γ mit der Tragschienenebene T (vgl. Fig. 2 und 3) einschliessen. Der oberste Punkt 8 des jeweiligen Platten-Paares würde sich dann im maximalen Abstand von der Tragschienenebene T befinden, d.h. die Vorrichtung würde die grösste "Tiefe" aufweisen.

Wie bereits erwähnt, werden in Wirklichkeit die extremen Stellungen (α=0°; α=45°) - obwohl durchaus möglich - nicht eingestellt, und die durch die Platten P1, P2 gebildete Wand bzw. Flächenabdeckung bleibt stets plastisch, je nach Einstellung mehr oder weniger vorstehend bzw. "tief", und auch mehr oder weniger die Grundplatte 10 abdeckend. Die gewünschten Grenzstellungen werden beispielsweise mit Hilfe von in der Zeichnung nicht dargestellten Anschlagflächen für die Tragschienen begrenzt.

Die Tragschienenanordnug 1 erstreckt sich vorzugsweise entlang einer Grundplatte 10, die beispielsweise eine reflektierende Oberfläche 11 aufweisen kann. Je nach Stellung der Tragschienenanordnung 1 bzw. der Platten P1, P2 ändert die Abdeckung der Grundplatte 10, die verstellbaren Elemente öffnen oder schliessen sich sozusagen, und das eindringende Licht verursacht verschiedene Lichteffekte. Diese können beispielsweise durch Perforation der Platten P1, P2 verstärkt oder sonst beeinflusst werden. Die Tragschienenanordnug 1 sowie die Grundplatte 10 können vertikal oder unter einem Winkel β zur vertikalen Ebene geneigt angeordnet sein. Die letztere Variante ist in Fig. 3 dargestellt. Es wäre jedoch auch eine horizontale Anordnung durchaus denkbar.

Für die Verstellung der Tragschienenanordnug 1 bzw. für die Einstellung eines gewünschten Winkels α ist die Tragschienenanordnug 1 mit Führungselementen 13, 14, 15 ausgestattet, die in oder auf ortsfesten Führungsschienen 16, 17 bewegbar sind. In Fig. 1 und 3 sind die Führungselemente 13, 14, 15 und die Führungsschienen 16, 17 lediglich symbolisch vereinfacht angedeutet. Es handelt sich dabei um zwei symmetrisch zu einer zentralen Längsachse C (Fig. 1) der Tragschienenanordnug 1 angeordnete Führungswagen 13 bzw. 14, die einer horizontalen Führungsschiene 16 zugeordnet und von einem gemeinsamen Antrieb synchron voneinander oder zueinander bewegbar sind. Zu diesem Zweck können die Führungswagen z.B. mit einer zwei entgegengesetzten Gewindesteigungen aufweisenden Gewindestange 19 verbunden sein (vgl. Fig. 3; der Antrieb selber ist in der Zeichnung nicht dargestellt). Ferner ist als ein weiteres Führungselement ein verschiebbarer Schlitten 15 einer zentralen, rechtwinklig zur horizontalen Führungsschiene 16 angeordneten Führungsschiene 17 zugeordnet. Bei Verwendung einer Grundplatte 10 werden mit Vorteil die Führungsschienen 16, 17 und die Führungselemente 13, 14, 15 unterhalb der Grundplatte 10, d.h. zur anderen Seite derselben als die Platten P1, P2 untergebracht, wobei die Grundplatte 10 Durchgangsnuten für die die Führungselemente 13, 14, 15 mit der Tragschienenanordnung 1 verbindenden Teile 20, 21 aufweist.

Bei einer vertikalen oder schrägen Tragschienen- bzw. Grundplattenanordnung wird die horizontale Führungsschiene 16 mit Vorteil im oberen Drittel der Tragschienenanordnug 1 angeordnet.

Es wäre durchaus möglich, je eine Tragschienenanordnug 1 (und auch je eine Grundplatte 10) vorzusehen und symmetrisch bzw. spiegelbildlich zu einer vertikalen Ebene anzuordnen, so dass die an beiden Tragschienenanordnugcn 1 angebrachten Platten P1, P2 in entgegengesetzten Richtungen nach aussen hervorstehen würden. Die Verstellung beider Tragschienenanordnugen 1 könnte synchron von einem gemeinsamen Antrieb bewerkstelligt werden.

Als Material für die Grundplatte 10 sowie auch für die Platten P1, P2 ist beispielsweise Aluminium geeignet.

Selbstverständlich könnte die Anzahl und Anordnung der die verstellbaren Platten-Paare tragenden Tragschienen und somit die Anzahl und Anordnung der mit den Platten P1, P2 versehenen Parallelogramm-Rahmen R vom dargestellten Ausführungsbeispiel abweichen. Auch könnten die Platten statt mit den unteren Seiten mit ihren oberen Seiten an entsprechenden Tragschienenabschnitten angelenkt sein. Möglich wäre auch eine Anordnung, bei der die Gelenkachsen 7 der Platten-Paare in einer horizontalen Ebene liegen würden.

In Fig.1 sind nur ein paar dieser Abdeckplatten P1, P2 veranschaulicht. Selbstverständlich sind effektiv alle Rahmen R mit solchen Platten ausgestattet, so dass ein sehr ästhetischer Anblick dieser Vorrichtung insgesamt entsteht.

## Patentansprüche

1. Vorrichtung mit verstellbaren Elementen, zu einer veränderbaren, plastischen Ausgestaltung einer Wand oder zu einer veränderbaren Abdeckung einer Fläche, **dadurch gekennzeichnet, dass** die Elemente jeweils durch ein schwenkbares Platten-Paar (P1, P2) gebildet sind, die einer verstellbaren Tragschienenanordnung (1) zugeordnet sind und jeweils mit einer Plattenseite (5, 6) an je einer Tragschiene (2a-2g, 3a-3g) angelenkt sind, so dass diese Elemente durch Verstellung der Tragschienen (2a-2g, 3a-3g) in unterschiedliche Positionen geklappt werden können.

2. Vorrichtung nach Anspruch 1, **dadurch gekennzeichnet, dass** die zusammen- und auseinanderklappbaren Platten-Paare (P1, P2) gelenkig miteinander verbunden und derart an zwei Gruppen von jeweils parallelen Tragschienen (2a-2g, 3a-3g) umfassenden Tragschienenanordnung (1) zugeordnet sind, dass die Platten (P1, P2) jedes Paares jeweils mit einer Plattenseite (5, 6) an zwei sich kreuzenden, miteinander gelenkig verbundenen und einen veränderbaren Winkel (α) einschliessenden Tragschienen angelenkt sind.

3. Vorrichtung nach Anspruch 2, **dadurch gekennzeichnet, dass** der Winkel (α) im Bereich zwischen 0° und 45° einstellbar ist, wobei die den Platten (P1, P2) eines Paares gemeinsame Gelenkachse (7) in jeder Stellung jeweils in einer den Winkel (α) halbierenden Ebene liegt.

4. Vorrichtung nach Anspruch 3, **dadurch gekennzeichnet, dass** die Platten (P1, P2) jedes Paares jeweils mit ihren unteren Seiten (5, 6) an den Tragschienen angelenkt sind.

5. Vorrichtung nach Anspruch 4, **dadurch gekennzeichnet, dass** mehrere horizontale Reihen von Platten-Paaren (P1, P2) übereinander angeordnet sind, wobei die Platten (P1, P2) einer Reihe jeweils die Platten (P1, P2) einer darüberliegenden Reihe mit einem oberen Teil ihrer Fläche teilweise überlappen.

6. Vorrichtung nach einem der Ansprüche 1 bis 5, **dadurch gekennzeichnet, dass** die sich entlang einer ortsfesten Grundplatte (10) erstrekkende Tragschienenanordnung (1) mit Führungselementen (13, 14, 15) versehen ist und mittels derselben in oder auf ortsfesten, entlang der Tragschiencnanordnung (1) verlaufenden Führungsschienen (16, 17) verstellbar geführt ist.

7. Vorrichtung nach Anspruch 6, **dadurch gekennzeichnet, dass** die Führungsschienen (16, 17) zur anderen Seite der Grundplatte (10) angeordnet sind als die Tragschienenanordnung (1), wobei die Grundplatte (10) Durchgangsnuten für die die Führungselemente (13, 14, 15) mit der Tragschienenanordnung (1) verbindenden Teile (20, 21) aufweist.

8. Vorrichtung nach Anspruch 6 oder 7, **dadurch gekennzeichnet, dass** die Führungselemente (13, 14, 15) durch zwei voneinander oder zueinander in oder auf einer horizontalen Führungsschiene (16) bewegbare, von einem gemeinsamen Antrieb antreibbare Führungswagen (13, 14) sowie durch einen dritten, in oder auf einer rechtwinklig zur horizontalen Führungschiene (16) angeordneten, weiteren Führungsschiene (17) verschiebbaren Schlitten (15) gebildet sind.

9. Vorrichtung nach einem der Ansprüche 1 bis 8, **gekennzeichnet durch** je eine symmetrisch zu einer vertikalen Ebene angeordnete Tragschienenanordnung (1) mit nach aussen gerichteten Platten-Paaren (P1, P2).

10. Vorrichtung nach einem der Ansprüche 1 bis 14, **dadurch gekennzeichnet, dass** die Platten (P1, P2) eine Perforation aufweisen und/oder dass an den Platten (P 1, P2) Sonnenkol lektoren angebracht sind.

## Claims

1. Device with adjustable elements, for a changeable malleable design of a wall or a changeable covering of a surface, **characterised in that** the elements are each formed by a tiltable plate pair (P1, P2), which is allocated to an adjustable support rail arrangement (1), and each one of which is affixed with one plate side (5, 6) to one support rail (2a-2g, 3a-3g), so that these elements can be folded into different positions through adjusting the support rails (2a-2g, 3a-3g).

2. Device according to Claim 1, **characterised in that** the foldable or unfoldable plate pairs (P1, P2) are jointably connected to one another, and are divided into two groups of support rail arrangements (1) each incorporating parallel support rails (2a-2g, 3a-3g) in this way, and **in that** the plates (P1, P2) of each pair are each affixed to one another with one plate side (5, 6) to two crossing, jointably connected support rails enclosing a changeable angle (α).

3. Device according to Claim 2, **characterised in that** the angle (α) is adjustable between 0° and 45°, whereby the joint axis (7) common to the plates (P1, P2) of one pair extends along a plane that halves the angle (α) in every position.

4. Device according to Claim 3, **characterised in that** the plates (P1, P2) of each pair are affixed to the support rails with their lower sides (5, 6).

5. Device according to Claim 4, **characterised in that** several horizontal rows of plate pairs (P1, P2) are arranged on top of each other, whereby the plates (P1, P2) of one row partially overlap the relevant plates (P1, P2) of an upper row with an upper part of their surface.

6. Device according to one of the Claims 1 to 5, **characterised in that** the support rail arrangement (1) extending along a fixed base plate (10) is equipped with guide elements (13, 14, 15), and **in that** the same is adjustably guided in or on guide rails (16, 17) running along the support rail arrangement (1) by means of the same.

7. Device according to Claim 6, **characterised in that** the guide rails (16, 17) are arranged facing the other side of the base plate (10) than the support rail arrangement (1), whereby the base plate (10) incorporates projection grooves for the components (20, 21) that connect the guide elements (13, 14, 15) with the support rail arrangement (1).

8. Device according to Claim 6 or 7, **characterised in that** the guide elements (13, 14, 15) are formed by two guide trolleys (13, 14) which can be driven towards or away from each other in or on a horizontal guide rail (16) by means of a common drive, as well as a third additional trolley (15) that can be moved in or on a further guide rail (17) positioned at right angles to the horizontal guide rail (16).

9. Device according to one of the Claims 1 to 8, **characterised by** one support rail (1) with plate pairs (P1, P2) directed towards the outside positioned symmetrical in relation to a vertical plane.

10. Device according to one of the Claims 1 to 14, **characterised in that** the plates (P1, P2) incorporate a perforation and/or that solar panels are affixed to the plates (P1, P2).

## Revendications

1. Dispositif à éléments réglables s'adaptant à une conformation plastique pouvant être modifiée d'un mur ou d'un revêtement pouvant être modifié d'une surface, **caractérisé en ce que** les éléments sont formés, respectivement, par une paire (P1, P2) de plaques basculantes qui sont associées à un dispositif (1) de rails porteurs réglables et qui sont articulées, respectivement, par un côté (5, 6) de la plaque à, respectivement, un rail porteur (2a à 2g, 3a à 3g), de sorte que ces éléments peuvent être rabattus en des positions différentes par réglage des rails porteurs (2a à 2g, 3a à 3g).

2. Dispositif suivant la revendication 1, **caractérisé en ce que** les paires de plaques (P1, P2) qui peuvent être rabattues et déployées sont articulées entre elles et sont associées à un dispositif (1) à rails porteurs comprenant deux groupes de rails porteurs (2a à 2g, 3a à 3g), respectivement, parallèles de façon à ce que les plaques (P1, P2) de chaque paire soient articulées à un côté (5, 6) de plaque sur deux rails porteurs se croisant, articulés entre eux et faisant un angle (α) qui peut être modifié.

3. Dispositif suivant la revendication 2, **caractérisé en ce que** l'angle (α) peut être réglé dans la plage comprise entre 0° et 45°, l'axe (7) d'articulation commun aux plaques (P1, P2) d'une paire se trouvant en chaque position, respectivement, dans un plan bissecteur de l'angle (α).

4. Dispositif suivant la revendication 3, **caractérisé en ce que** les plaques (P1, P2) de chaque paire sont articulées, respectivement, par leurs côtés (5, 6) inférieurs aux rails porteurs.

5. Dispositif suivant la revendication 4, **caractérisé en ce que** plusieurs rangées horizontales de paires (P1, P2) de plaques sont superposées, les plaques (P1, P2) d'une rangée chevauchant partiellement par une partie supérieure de leur surface, respectivement, les plaques (P1, P2) d'une rangée se trouvant au-dessus.

6. Dispositif suivant l'une des revendications 1 à 5, **caractérisé en ce que** le dispositif (1) à rails porteurs s'étendant le long d'une plaque (10) de base fixe est muni d'éléments (13, 14, 15) de guidage et est guidé de manière réglable au moyen de ceux-ci dans ou sur des rails (16, 17) de guidage s'étendant à poste fixe le long du dispositif (1) à rails de guidage.

7. Dispositif suivant la revendication 6, **caractérisé en ce que** les rails (16, 17) de guidage sont disposés de l'autre côté de la plaque (10) de base que le dispositif (1) à rails porteurs, la plaque (10) de base ayant des rainures de passage des parties (20, 21) reliant les éléments (13, 14, 15) de guidage au dispositif (1) à rails porteurs.

8. Dispositif suivant la revendication 6 ou 7, **caractérisé en ce que** les éléments (13, 14, 15) de guidage sont formés par deux chariots (13, 14) de guidage, mobiles dans ou sur un rail (16) horizontal de guidage et pouvant être entraînés par un entraînement commun, ainsi que par un troisième chariot (15) pouvant coulisser dans ou sur un autre rail (17) de guidage disposé perpendiculairement au rail (16) de guidage horizontal.

9. Dispositif suivant l'une des revendications 1 à 8, **caractérisé par** un dispositif (1) à rail de guidage disposé symétriquement par rapport à un plan vertical et ayant des paires (P1, P2) de plaques dirigées vers l'extérieur.

10. Dispositif suivant l'une des revendications 1 à 10, **caractérisé en ce que** les plaques (P1, P2) ont une perforation et/ou **en ce qu'**il est monté sur les plaques (P1, P2) des collecteurs solaires.
